# EUROPÄISCHE PATENTSCHRIFT

(11) **EP 0 015 590 B1**
(45) Veröffentlichungstag und Bekanntmachung des Hinweises auf die Patenterteilung: **22.06.1983**
(21) Anmeldenummer: 80200065.3
(22) Anmeldetag: 28.01.1980
(51) Int. Cl.: H04R 5/02

(54) **Stereo-Kompaktgerät**
Compact stereo apparatus
Appareil stéréophonique compact

(30) Priorität: 03.03.1979 DE 2908349
(43) Veröffentlichungstag der Anmeldung: 17.09.1980
(73) Patentinhaber: Braun Aktiengesellschaft, Frankfurt am Main (DE)
(72) Erfinder: Rams, Dieter, D-6242 Kronberg (DE)
(74) Vertreter: Einsele, Rolf

## Beschreibung

Die Erfindung betrifft ein Gerät für die Wiedergabe akustischer Stereosignale mit mindestens zwei Lautsprechern.

Um einen guten Stereoempfang mit Hilfe von Lautsprechern zu gewährleisten, ist ein gewisser Abstand zwischen mindestens zwei Lautsprechern erforderlich. Vielfach fehlt es jedoch an den räumlichen Voraussetzungen, um eine ausreichende Basisbreite zwischen den Lautsprechern herzustellen. Insbesondere ist es schwierig, mit tragbaren Geräten eine Stereowiedergabe zu ermöglichen.

Es ist bereits ein Gerät für stereophonische Schallwiedergabe bekannt, die einen Kasten aufweist, in dem elektrische Teile des Geräts angeordnet sind, wobei wenigstens zwei mit diesem Kasten baulich eine Einheit bildende, gegeneinander verstellbare Lautsprecher vorgesehen sind, die mit je einem der Kanäle des elektrischen Geräts in Verbindung stehen (CH-PS 232 943). Nachteilig ist hierbei, daß insgesamt drei gegeneinander verschiebbare Teile, nämlich die beiden Lautsprecher und der Kasten, erforderlich sind. Denselben Nachteil weisen auch eine bekannte Musiktruhe, ein Rundfunkempfangsgerät und ein Kofferradio für Stereo-Schallwiedergabe auf, bei denen seitlich herausklappbare bzw. anschließbare Lautsprecher vorgesehen sind, die eine Vergrößerung der Stereobasisbreite ermöglichen (DE-GM 17 76 869, US-PS 4 070 546, US-PS 3 943 564).

Der Erfindung liegt die Aufgabe zu Grunde, ein Gehäuse für ein Gerät zu schaffen, mit dem akustische Stereo-Signale wiedergegeben werden können, das kompakt aufgebaut ist und zwei Einrichtungen für die Aufnahme von Lautsprechern oder Lautsprechersystemen aufweist, deren räumlicher Abstand veränderlich ist, ohne daß die Einrichtungen für die Aufnahme der Lautsprecher oder Lautsprechersysteme in ein Gehäuse oder dergleichen eingeschoben werden.

Diese Aufgabe wird gemäß den Merkmalen des Anspruchs 1 gelöst.

Der mit der Erfindung erzielte Vorteil besteht insbesondere darin, daß durch einfaches Verschieben zweier Teile die Stereobasisbreite eines akustischen Wiedergabegeräts verändert werden kann.

Weitere Vorteile ergeben sich mit den Merkmalen der abhängigen Ansprüche.

Ein Ausführungsbeispiel ist in der Zeichnung dargestellt und wird im folgenden näher beschrieben. Es zeigen :
Figur 1 eine Darstellung des Geräts von vorne, wobei die beiden Lautsprecher voneinander entfernt sind ;
Figur 2 eine Darstellung des Geräts von vorne, wobei die beiden Lautsprecher einander genähert sind ;
Figur 3 eine Darstellung des Geräts schräg von vorne mit teilweise einander genäherten Lautsprechern ;
Figur 4 eine Seitenansicht des Geräts, bei welcher der Lautsprecher des Basisteils erkennbar ist ;
Figur 5 eine Seitenansicht des Geräts, bei welcher der Lautsprecher des Frontteils erkennbar ist ;
Figur 6 eine Draufsicht auf das Gerät.

In der Fig. 1 ist ein Gerät 1 für die Wiedergabe akustischer Signale dargestellt, das aus zwei Teilen besteht, nämlich einem unteren Teil 2 und einem oberen Teil 3. Der untere Teil 2 enthält an seinem linken Ende einen Lautsprecher 4 und in seinem mittleren Bereich einen Rundfunkempfangsteil 5 sowie ein Kassettengerät 6. Außerdem ist am oberen Ende des unteren Teils 2 ein Handgriff 7 zum Tragen des Geräts 1 angeordnet. Am unteren Ende des unteren Teils 2 befindet sich eine Bodenplatte 8 welche die Form eines Trapezes hat. Der Lautsprecher 4 ist relativ zur Frontfläche des Rundfunkempfangsteils 5 und auch relativ zur parallel hierzu vorgesehenen Grundfläche in einem Winkel von 45° angeordnet. Parallel zur Frontfläche des Rundfunkempfangsteils 5 ist der obere Teil 3 verschiebbar, und zwar über entsprechende Gleitschienen 10 oder dergleichen. Dieser obere Teil 3 hat die Form eines Quaders, dessen zwei Seitenteile in einem Winkel von 45° abgeschrägt sind. In dem einen Seitenteil befindet sich eine Griffmulde .11, während das andere Seitenteil durch einen Lautsprecher 12 gebildet wird. Auf der Oberseite des unteren Teils 2 sind noch Antennen 13 vorgesehen.

Die Fig. 2 zeigt dasselbe Gerät wie die Fig. 1, jedoch in zusammengeschobenem Zustand. Der Abstand zwischen den Lautsprechern 4 und 12 ist hier also verkleinert, so daß das Gerät 1 bequem getragen werden kann.

In der Fig. 3 ist dasselbe Gerät wie in der Fig. 1 dargestellt, und zwar in teilweise zusammengeschobenem Zustand, wobei man den Lautsprecher 4, die Bodenplatte 8, die Griffmulde 11 und den Rundfunkempfangsteil 5 erkennt.

In der Fig. 4 wird der untere und der obere Teil 2, 3 von der Seite dargestellt, wobei diese Teile - wie in der Fig. 2 - zusammengeschoben sind. Dabei ist noch angedeutet, daß in dem oberen Teil 3 ein Tieftöner 18 vorgesehen sein kann.

Die Fig. 5 zeigt diejenige Seite des Geräts 1, die der in der Fig. 4 gezeigten Seite gegenüberliegt.

Man erkennt besonders in Fig. 6, daß diese Seite des unteren Teils 2 nicht abgeschrägt ist.

In der Fig. 6 ist eine Draufsicht auf das Gerät 1 gezeigt, bei der man der Tragegriff 7 erkennt sowie den unteren und den oberen Teil 2 bzw. 3. Mit 20 bis 28 sind die Kanten bezeichnet, die mit Schaumstoff versehen sein können.

## Patentansprüche

1. Gehäuse für ein tragbares Gerät für die Wiedergabe akustischer Stereosignale, bestehend aus aneinander befestigten und gegeneinander horizontal verschieblichen Teilen für die Aufnahme von Lautsprechern, wobei einer der Teile ein Rundfunkempfangsgerät oder dergleichen enthält, dadurch gekennzeichnet, daß das Gehäuse lediglich aus zwei Teilen (2 und 3) gebildet ist, daß beide Teile (2, 3) an horizontal entgegengesetzten Enden jeweils in einer abgeschrägten Seitenfläche mit einer Einrichtung für die Aufnahme eines Lautsprechersystems (4, 12) ausgebildet sind und daß der erste und der zweite Teil (2, 3) derart übereinander geschoben werden können, daß die vordere Fläche (16) des ersten Teils (2) vollständig oder nahezu vollständig von der hinteren Fläche (14) des zweiten Teils (3) bedeckt ist.

2. Gehäuse nach Anspruch 1, dadurch gekennzeichnet, daß die abgeschrägten Seitenflächen in bezug auf die hinteren und vorderen Flächen (9, 14 ; 15, 16) der beiden Teile (2, 3) einen Winkel von etwa 45° bilden.

3. Gehäuse nach einem der Ansprüche 1 oder 2, dadurch gekennzeichnet, daß die hintere Fläche (9, 14) jedes der beiden Teile (2, 3) größer ist als seine jeweilige vordere Fläche (15, 16).

4. Gehäuse nach Anspruch 1, dadurch gekennzeichnet, daß die Vorrichtung (7) zum Tragen des Geräts (1) in den Gehäusekörper integriert ist.

5. Gehäuse nach Anspruch 1, dadurch gekennzeichnet, daß jedes Lautsprechersystem (4, 12) mehrere Einzellautsprecher, z. B. Hochtöner, Mitteltöner und Tieftöner aufweist.

6. Gehäuse nach Anspruch 1, dadurch gekennzeichnet, daß die Randzonen (20-28) der Seiten-und/oder Frontflächen des Geräts (1) mit stoßdämpfenden Mitteln umgeben sind.

7. Gehäuse nach Anspruch 1, dadurch gekennzeichnet, daß in dem vorderen Teil (3) ein Tieftöner (18) vorgesehen ist.

## Claims

1. Casing for a portable apparatus for reproducing acoustic stereo signals, comprising parts which are fixed to one another and horizontally displaceable relative to one another for receiving loudspeakers, one of the parts containing a radio receiver or the like, characterized in that the casing is formed from only two parts, (2, 3) which, at horizontally opposite ends, are in each case constructed in a chamfered lateral surface with a device for receiving a loudspeaker system (4, 12), and that the first and second parts (2, 3) can be moved over one another in such a way that the front surface (16) of the first part (2) is cqmpletely or almost completely covered by the rear surface (14) of the second part (3).

2. Casing according to claim 1, characterized in that the chamfered lateral surfaces form an angle of approximately 45° with respect to the rear and front surfaces (9, 14 ; 15, 16) of the two parts (2, 3).

3. Casing according to one of the claims 1 or 2, characterized in that the rear surface (9, 14) of each of the two parts (2, 3) is larger than the front surface (15, 16) in each case.

4. Casing according to claim 1, characterized in that the device (7) for carrying apparatus (1) is integrated into the casing body.

5. Casing according to claim 1, characterized in that each loudspeaker system (4, 12) has a plurality of individual loudspeakers, e. g. tweeters, woofers and mid-range speakers.

6. Casing according to claim 1, characterized in that the edge areas (20 to 28) of the lateral and/or front surfaces of the apparatus (1) are surrounded with shock-absorbing means.

7. Casing according to claim 1, characterized in that a tweeter (18) is provided in the front part (3).

## Revendications

1. Boîtier pour un appareil portatif de lecture de signaux acoustiques stéréophoniques, constitué par des parties fixées l'une sur l'autre et translata- bles horizontalement l'une par rapport à l'autre et servant au logement de haut-parleurs, une des parties contenant un récepteur radiophonique ou similaire, ledit boîtier étant caractérisé en ce qu'il est constitué par deux parties (2 et 3) seulement ; les deux parties (2, 3) sont réalisées avec, aux extrémités opposées d'une face latérale biseautée, d'un dispositif pour le logement d'un système de haut-parleur (4, 12) ; et la première et la seconde partie (2, 3) peuvent être glissées l'une sur l'autre de façon que la face antérieure (16) de la première partie (2) soit totalement ou presque totalement recouverte par la face postérieure (14) de la seconde partie (3).

2. Boîtier selon revendication 1, caractérisé en ce que les faces latérales biseautées forment un angle d'environ 45° avec les faces postérieure et antérieure (9, 14 ; 15, 16) des deux parties (2, 3).

3. Boîtier selon une des revendications 1 ou 2, caractérisé en ce que la face postérieure (9, 14) de chacune des deux parties (2, 3) est plus grande que la face antérieure correspondante (15, 16).

4. Boîtier selon revendication 1, caractérisé en ce que le dispositif (7) de transport de l'appareil (1) est intégré dans le corps du boîtier.

5. Boîtier selon revendication 1, caractérisé en ce que chaque système de haut-parleur (4, 12) comprend plusieurs haut-parleurs individuels, tels que haut-parleurs pour grave, médium et aigu.

6. Boîtier selon revendication 1, caractérisé en ce que les bords (20-28) des faces latérales et/ou frontales de l'appareil (1) sont munis de produits anti-chocs.

7. Boîtier selon revendication 1, caractérisé en ce qu'un haut-parleur pour grave (18) est prévu dans la partie antérieure (3).
